# EUROPÄISCHE PATENTSCHRIFT

(11) **EP 4 092 837 B1**
(45) Veröffentlichungstag und Bekanntmachung des Hinweises auf die Patenterteilung: **16.08.2023**
(21) Anmeldenummer: 22158398.2
(22) Anmeldetag: 24.02.2022
(51) Int. Cl.: H01R 13/08, H01R 13/432, H01R 33/06, H01R 4/48, H01R 13/428

(54) **GARGERÄTE-LAMPENFASSUNG MIT UNGENIETETER KONTAKTANBINDUNG**
COOKING APPLIANCE LAMP MOUNT WITH NON-RIVETED CONTACT ATTACHMENT
DOUILLE DE LAMPE D'APPAREILS DE CUISSON À LIAISON DE CONTACT NON RIVÉE

(30) Priorität: 18.05.2021 DE 102021112796
(43) Veröffentlichungstag der Anmeldung: 23.11.2022
(73) Patentinhaber: BJB GmbH & Co. KG, 59755 Arnsberg (DE)
(72) Erfinder: Henrici, Philipp, 59755 Arnsberg (DE); Baumeister, Olaf, 59846 Sundern (DE); Weber, Mark, 59757 Arnsberg (DE)
(74) Vertreter: Ostriga Sonnet Wirths & Vorwerk

(56) Entgegenhaltungen:
- EP-A2- 0 320 875
- WO-A2-2011/028053
- DE-A1- 19 860 588
- US-A- 4 804 343

## Beschreibung

Die Erfindung betrifft eine Gargeräte-Lampenfassung,
- mit einem Fassungsstein,
- mit wenigstens einem Versorgungskontakt, der der Anbindung eines Anschlussleiters zur Spannungsversorgung einer Lampe dient,
- mit wenigstens einem Fassungskontakt, der mit dem Versorgungskontakt elektrisch verbunden ist und der Anbindung eines Sockelkontaktes der Lampe dient,
- mit einer vom Fassungsstein ausgebildeten Kontakthöhle, in welcher der Fassungskontakt angeordnet ist,
- mit einem Befestigungsmittel, mittels dessen der Versorgungskontakt am Fassungsstein befestigt ist
- wobei das Befestigungsmittel einstückiger und/oder stoffschlüssiger Bestandteil des Versorgungskontaktes ist, und
- wobei der Fassungsstein (12) eine Befestigungskontur aufweist, in welche das Befestigungsmittel des Versorgungskontaktes eingreift.

Solche Lampenfassungen sind im Stand der Technik weit verbreitet. Sie nehmen Lampen verschiedener Normen, insbesondere mit Stecksockeln wie G9 Standard oder Schraubsockel mit E14 oder E39 Standard auf, um beispielsweise die Innenräume von Gargeräten auszuleuchten. Die Fassung wird beispielweise mittels eines metallenen Halterings in einer Leuchtenausnehmung einer Wand des Gargerätes festgelegt und mit einem Leuchtenglas abgedeckt. In der Regel befindet sich das Leuchtenglas im Garraum, wohingegen die Fassung außerhalb des Garraums angeordnet ist. Eine solche Gargeräteleuchte ist beispielsweise in der Anmeldereigenen DE 10 2006 002 667 A1 beschrieben und weist als Bestandteil eine Fassung gemäß dem Oberbegriff des Anspruchs 1 auf.

An ihrem dem Leuchtenglas bzw. der Lampe abgewandten Ende ist die Fassung mit zwei Versorgungskontakten versehen, die dem Anschluss an eine externe Energieversorgung dienen und hierzu mit entsprechenden Anschlussleitern versehen werden.

Die Versorgungskontakte wiederum stehen mit Fassungskontakten in Verbindung, die in einer Sockelausnehmung des Fassungssteins einsitzen und mit Sockelkontakten der Lampe eine elektrische Verbindung eingehen.

Gattungsgemäße Lampenfassungen werden in der Regel als Massenware hergestellt, wobei unter Kostengesichtspunkten ein möglichst hoher Automatisierungsgrad und somit eine den Automatisierungsanforderungen gerecht werdende Fassungskonstruktion für den wirtschaftlichen Erfolg solcher Fassungen entscheidend ist.

In WO 2011/028053 A2 und US 4,804,343 A sind Leuchten gezeigt, bei welchen der Fassungskontakt und der Versorgungskontakt einstückig ausgebildet sind und im Fassungsstein verrasten.

EP 0 320 875 A2 offenbart eine Gargeräte-Lampenfassung.

Aufgabe der Erfindung ist es, eine gattungsgemäße Gargeräte-Lampenfassung in ihrer Konstruktion zu vereinfachen.

Gelöst wird die Erfindung von einer Gargeräte-Lampenfassung mit den Merkmalen des Anspruchs 1, insbesondere mit dessen kennzeichnenden Merkmalen, wonach der Versorgungskontakt und der Fassungskontakt zwei voneinander getrennte Bauteile sind und der Fassungskontakt von dem am Fassungsstein festgelegten Versorgungskontakt gehalten ist.

Die Erfindung hat erkannt, dass die im Stand der Technik verwendete Befestigung der Versorgungskontakte am Fassungsstein optimierbar ist.

Bislang werden die Versorgungskontakte am Fassungsstein positioniert, woraufhin mit einem separaten Befestigungsmittel, beispielsweise einem Niet oder einer Schraube die Befestigung vorgenommen werden muss. Häufig ist für die lagegerechte Positionierung wie auch für den eigentlichen Befestigungsvorgang Handarbeit erforderlich. Trägt - wie erfindungsgemäß vorgeschlagen - der Versorgungskontakt das Befestigungsmittel selbst, insbesondere wenn das Befestigungsmittel einstückiger und oder stoffschlüssiger Bestandteil des Versorgungskontaktes ist, ist eine Ausrichtung des Befestigungsmittels zum Versorgungskontakt nicht weiter erforderlich, so dass dieser äußerste Präzision erfordernde und somit aufwendige Arbeitsschritt entfallen kann. Beispielsweise ist es denkbar, dass der Versorgungskontakt einen stoffschlüssig angebundenen Niet trägt und dieser nach dem Positionieren des Versorgungskontaktes am Fassungsstein durch ein entsprechendes Werkzeug in eine Nietausnehmung eingepresst wird. Hierbei kann sich der Niet vom Versorgungskontakt lösen.

Der Versorgungskontakt und der Fassungskontakt sind zwei voneinander getrennte Bauteile und der Fassungskontakt von dem am Fassungsstein festgelegten Versorgungskontakt gehalten ist.

Es ist im druckschriftlich nicht belegbaren Stand der Technik zwar durchaus üblich, den Versorgungskontakt und den Fassungskontakt mit dem selben Befestigungsmittel am Fassungsstein festzulegen, also beispielsweise beide Kontakt mit entsprechenden Nietöffnungen fluchtend zu positionieren und dann den Niet oder alternativ die Schraube zur Befestigung in den Fassungsstein einzusetzen. Dies erhöht jedoch den Aufwand insoweit, da zwei Kontakte lagegerecht zu positionieren sind. Die erfindungsgemäße Lösung hat den wesentlichen Vorteil, dass der Versorgungskontakt den Fassungskontakt lagegerecht hält und lediglich der Versorgungskontakt mit den erfindungsgemäß angebundenen Befestigungsmitteln am Fassungsstein festgelegt wird, dieses Befestigungsmittel den Fassungskontakt jedoch lediglich mittelbar am Fassungsstein anordnet.

Die Erfindung sieht weiterhin vor, dass der Versorgungskontakt in der Kontakthöhle angeordnet ist und über eine Einstecköffnung der Kontakthöhle zugänglich ist. Hierdurch wird nicht nur die Sicherheit der Fassung erhöht, indem die Berührung der Versorgungskontakte durch Personen erschwer bzw. ausgeschlossen ist, insbesondere wenn die Versorgungskontakte vollständig innerhalb der Kontakthöhle einsitzen. Diese Art der Fassungskonstruktion erleichtert darüber hinaus die Festlegung des Fassungskontaktes durch den Versorgungskontakt.

Konkret ist deshalb vorgesehen, dass die Befestigungskontur von den Wänden der Kontakthöhle ausgebildet ist und von dem Befestigungsmittel des Versorgungskontaktes hintergriffen ist.

Hierbei bewährt es sich, wenn das Befestigungsmittel als wenigstens ein am Versorgungskontakt angebundener plastisch verformbarer oder rückstellelastischer Befestigungsarm ausgebildet ist. Für die automatisierte Montage ist es also von erheblichem Vorteil, wenn rückstellelastische Befestigungsarme vorgesehen sind, die als Rastmittel fungieren. Alternativ ist es denkbar, dass nach Einsetzen der Versorgungskontakte in den Fassungsstein, insbesondere in die Kontakthöhle des Fassungssteins, mittels eines Werkzeugs die Befestigungsarme plastisch derart verformt werden, so dass sie eine korrespondieren Befestigungskontur hintergreifen.

Infolgedessen ist vorgesehen, dass die Befestigungskontur als Wandvorsprung ausgebildet ist, welche vom Befestigungsarm hintergriffen ist.

Um eine sichere und konstruktiv vorteilhafte Festlegung des Fassungskontaktes durch den Versorgungskontakt zu gewährleisten ist vorgesehen, dass die Kontakthöhle einen ersten Aufnahmeraum für den Fassungskontakt und einen zweiten Aufnahmeraum für den Versorgungskontakt aufweist und dass der erste Aufnahmeraum und der zweite Aufnahmeraum einen gemeinsamen Aufnahmeabschnitt miteinander teilen, insbesondere wenn der Fassungskontakt und der Versorgungskontakt im gemeinsamen Aufnahmeabschnitt einsitzen und der Fassungskontakt sich am Versorgungskontakt abstützend gehalten ist.

Besonders bevorzugt ist die Festlegung des Fassungskontaktes durch den Versorgungskontakt, wenn der Fassungskontakt und der Versorgungskontakt entlang einer gemeinsamen Einsteckrichtung durch die Einstecköffnung in die Kontakthöhle eingesetzt sind und der Fassungskontakt dem Versorgungskontakt in Einsteckrichtung vorgeordnet ist.

Weitere Vorteile der Erfindung sowie ein besseres Verständnis derselben folgt aus der nachfolgenden Beschreibung eines Ausführungsbeispiels. Es zeigen:
Fig. 1 eine Gargeräteleuchte mit einer Gargeräte-Lampenfassung nach vorliegender Erfindung,
Fig. 1b Darstellung der Anordnung von Fassungs- und Versorgungskontakten gemäß Figur 1,
Fig. 2 eine perspektivische Ansicht der Gargeräte-Lampenfassung aus Figur 1,
Fig. 3 eine Ansicht auf die Gargeräte-Lampenfassung von unten, also in Einsteckrichtung des Fassungskontaktes,
Fig. 4 eine Schnittdarstellung der Gargeräte-Lampenfassung gemäß Schnittlinie IV-IV in Figur 3,
Fig. 5 eine Schnittdarstellung der Gargeräte-Lampenfassung gemäß Schnittlinie V-V in Figur 3,
Fig. 6 die Darstellung gemäß Figur 5 in perspektivischer Ansicht und
Fig. 7 Schnittdarstellung des Fassungssteins entsprechend Figur 5 ohne Darstellung der Fassungs- und Versorgungskontakte.

In den Figuren ist eine Gargeräteleuchte insgesamt mit der Bezugsziffer 10 versehen und in Figur 1 in Explosionsansicht dargestellt.

Die in Figur 1 dargestellte Gargeräteleuchte 10 umfasst eine Gargeräte-Lampenfassung 11 gebildet durch einen Fassungsstein 12, der an seiner einem Leuchtenglas 13 zugewandten Oberseite eine Aufnahmeausnehmung 14 ausbildet. Die Aufnahmeausnehmung 14 wird von einer Wand 15 umgrenzt und verfügt über eine Einsetzöffnung 16, die von einem Montageflansch 17 umgeben ist.

Ein in die Aufnahmeausnehmung 14 einsetzbarer Haltering 18 dient der Festlegung der Gargeräte-Lampenfassung 11 in einer Leuchtenausnehmung einer Gargerätewandung. Der Haltering 18 legt darüber hinaus das Leuchtenglas 13 am Fassungsstein 12 fest und stellt eine Haltefeder bereit, mittels derer der Lampensockel 19 einer G9-Lampe in einer Fassungsausnehmung des Fassungssteins 12 verrastet wird.

An seiner dem Leuchtenglas 13 abgewandten Unterseite bildet der Fassungsstein 12 zwei Stutzen 21 aus, die je einen Fassungskontakt 22 und einen Versorgungskontakt 23 in später noch zu beschreibender Weise halten.

Figur 2 zeigt die Gargeräte-Lampenfassung 11 in perspektivischer Ansicht auf ihre Unterseite. Zunächst erkennt man, dass die Wand 15 eine Zentrierrippe 24 trägt, mittels derer die Gargeräte-Lampenfassung 11 lagekorrekt im Gargerät anordenbar ist.

Die Stutzen 21 des Fassungssteins 12 sind durch einen Belüftungsspalt 25 voneinander getrennt und verfügen über jeweils eine Kontakthöhle 26. Jede Kontakthöhle 26 ist über eine Einstecköffnung 27 zugänglich, über welche jeweils ein Fassungskontakt 22 und ein Versorgungskontakt 23 in Einsteckrichtung X in die jeweilige Kontakthöhle 26 einbringbar sind.

Im Ausführungsbeispiel befinden sich die Einstecköffnungen 27 auf der Unterseite des Fassungssteins 12. Die Einsteckrichtung X ist zum Leuchtenglas 12 hin gerichtet. Dies ist zwar eine bevorzugte und äußerst vorteilhafte Ausführungsform, eine abweichende Ausrichtung der Einstecköffnungen 27 des jeweiligen Stutzens 21 ist jedoch denkbar, womit sich dann auch die Einsteckrichtung X in ihrer Ausrichtung ändert.

Figur 3 zeigt nunmehr die Gargeräte-Lampenfassung 11 in Ansicht von unten, also in Einsteckrichtung X. Man kann dieser Darstellung unter anderem sehr gut die Einstecköffnungen 27 der Kontakthöhlen 26 entnehmen. Außerdem erlaubt diese Darstellung eine Einsicht in die Kontakthöhlen 26 und den in jeder Kontakthöhle einsitzenden Versorgungskontakt 23 und den dort ebenfalls einsitzenden Fassungskontakt 22.

Figur 1b zeigt die der Figur 1 entnommene Anordnung der in den Stutzen 21 einsitzenden Fassungskontakte 22 und Versorgungskontakte 23 in vergrößerter Darstellung. Jeder Fassungskontakt 22 verfügt auf seinem zur Einstecköffnung 27 gelegenen Ende zunächst über einen Flachstecker 30. An diesen schließt sich in Einsteckrichtung X, also in Richtung Leuchtenglas 13 ein Einspannabschnitt 31 an, aus welchem Klemmnasen 32 ausgeklinkt sind. Sodann ist im Einspannabschnitt 31 ein Kontaktabschnitt 34 vorgeordnet, welche zwei einander gegenüberliegende und den Einspannabschnitt 31 zwischen sich aufnehmende Befestigungsmittel 33 in Form von Befestigungsarmen 35 trägt. Dabei streckt sich hier der Befestigungsarm 35 vom Kontaktabschnitt 34 entgegen der Einsteckrichtung X in Richtung Unterseite des Fassungssteins 12 bzw. in Richtung Flachstecker 30. Die in Richtung Leuchtenglas 13 gerichtete bzw. in Einsteckrichtung X vorn liegende Stirnfläche 36 des Versorgungskontaktes 23 dient als Stützstruktur zur Festlegung des Fassungskontaktes 22.

Der Versorgungskontakt 23 ist in seiner konkreten Ausgestaltung ein Stanzbiegeteil mit einer im wesentlichen plattenartigen Formgebung. Die Klemmnasen 32 sind winkelig zu den Walzseiten ausgestellt. Die Befestigungsarme sind in Figur 1B winkelig zu den Stanzkanten ausgestellt.

Der Fassungskontakt 22, ebenfalls ein Stanzbiegeteil, weist eine in etwa U-förmige oder C-förmige Querschnittskontur auf. Ein erster Kontaktschenkel 40 ist über einen Stützschenkel 41 mit einem zweiten Kontaktschenkel 42 verbunden, wobei sich die freien Enden des ersten Kontaktschenkels 40 und des zweiten Kontaktschenkels 42 entgegen der Einsteckrichtung X in Richtung der Einstecköffnung 27 der Stutzen 21, also in Richtung Unterseite des Fassungssteins 12 gerichtet sind.

Der erste Kontaktschenkel 40 verfügt über eine Andruckfeder 43, die aus dem Kontaktschenkelmaterial ausgeklinkt und federrückstellelastisch in Richtung des zweiten Kontaktschenkels 42, also in den Innenraum des U-förmigen Fassungskontaktes 22 ausgestellt ist.

Der zweite Kontaktschenkel 42 des Fassungskontaktes 22 ist federrückstellelastisch vom ersten Kontaktschenkel 40 weg, also richtungsgleich mit der Andruckfeder 43 ausgestellt.

Figur 7 zeigt den Fassungsstein 12 in einer vertikalen Schnittansicht gemäß Schnittlinie V-V in Figur 3, wobei hier zunächst auch die Darstellung der einsitzenden Fassungskontakte 22 sowie der einsitzenden Versorgungskontakte 23 verzichtet worden ist.

Jeder Stutzen 21 bildet, wie bereits dargestellt, eine Kontakthöhle 26 aus, die über eine Einstecköffnung 27 zugänglich ist. Innerhalb jeder Kontakthöhle 26 ist ein erster Aufnahmeraum 50 und ein zweiter Aufnahmeraum 51 ausgebildet. Der erste Aufnahmeraum 50 durchzieht die Kontakthöhle 26 als diametral durch die Kontakthöhle 26 verlaufender Schlitz 52, der entgegen der Einsteckrichtung X, also in Richtung Einstecköffnung 27, offen ist. Der zweite Aufnahmeraum ist zwischen den Schlitzenden angeordnet und teilt sich mit dem ersten Aufnahmeraum einen gemeinsamen Aufnahmeabschnitt 53.

Die Lage der Aufnahmeräumen 50, 51 in den Stutzen 21 des Fassungssteins 12 geht auch noch einmal aus Figur 8 hervor, welches eine Schnittdarstellung gemäß VIII-VIII in Figur 7 ist. Auf die Darstellung der Fassungskontakte 22 und Versorgungskontakte 23 wurde verzichtet. Der schlitzartige erste Aufnahmeraum 50 durchsetzt den zweiten Aufnahmeraum 51. Dort wo beide Aufnahmeräume 50, 51 einander überlappen, entsteht der gemeinsame Aufnahmeraum 53, in welchem bei eingesetzten Fassungs- und Versorgungskontakten 22, 23 die Stirnfläche 36 auf den Stützschenkel 41 trifft. Die Anordnung von Fassungskontakt und Versorgungskontakt 23 in den Aufnahmeräumen 50, 51 entspricht dann der in Figur 3 dargestellten Kontaktanordnung.

Figur 5 zeigt die Schnittdarstellung entsprechend Figur 7 mit in der jeweiligen Kontakthöhle 26 eines jeden Stutzens 21 einsitzenden Fassungs- und Versorgungskontakten 22, 23. Dieser Darstellung ist nun zunächst zu entnehmen, dass zuerst der Fassungskontakt 22 in den zweiten Aufnahmeraum 51 in Einsteckrichtung X in den Fassungsstein 12 einzubringen ist. Dabei hintergreift das freie Ende des ersten Kontaktschenkels 40 eine vorspringende Haltenase 28, die von der Wand der Kontakthöhle 26 ausgebildet ist, wohingegen sich das freie Ende des zweiten Kontaktschenkels 42 an einem in Figur 5 nicht sichtbaren Wandabschnitt abstützt. Der Fassungskontakt 22 erfährt so eine Vorfixierung, die ein unbeabsichtigtes Herausrutschen desselben aus dem Fassungsstein 12 während der Montage verhindert.

Im Anschluss daran wird der Versorgungskontakt 23 in den ersten Aufnahmeraum 50, den Schlitz 52 eingeschoben. Die Einschubbewegung des Versorgungskontaktes 23 in Einschubrichtung X endet, wenn die Stirnfläche 36 auf der Innenseite des Stützschenkels 51 des Fassungskontaktes 22 zur Anlage kommt, welcher im gemeinsamen Aufnahmeabschnitt 53 von erstem Aufnahmeraum 50 und zweitem Aufnahmeraum 51 einsitzt. Die Andruckfeder 43 liegt am Kontaktabschnitt 34 des Versorgungskontaktes 23 an und sorgt für die erforderliche elektrische Kontaktierung zwischen Fassungskontakt 22 und Versorgungskontakt 23. Der zweite Kontaktschenkel 42 des Fassungskontaktes 22 sitzt in der Sockelaufnahme 29 des Fassungssteins 12 ein, so dass die Sockelkontakte einer Lampe, in diesem Ausführungsbeispiel einer G9-Lampe 20 diese elektrisch kontaktieren können.

Der oben beschriebene Sachverhalt ist sodann nochmals in Figur 6 dargestellt, welche den entsprechend Figur 5 geschnittenen Fassungsstein 12 in perspektivischer Schnittansicht zeigt.

Die vorangegangene Beschreibung zusammen mit den Figuren, insbesondere den Figuren 5 bis 7 lässt bereits deutlich erahnen, dass eine Festlegung des Versorgungskontaktes 23 im Fassungsstein 12 zu einer Befestigung des Fassungskontaktes 22 durch den Versorgungskontakt 23 im Fassungsstein 12 führt. Der Fassungskontakt 22 ist so lediglich mittelbar durch die erfindungsgemäßen Befestigungsmittel 33 des Versorgungskontaktes 23 festgelegt.

Die Befestigung des Versorgungskontaktes 23 am Fassungsstein 12 wird nunmehr anhand von Figur 4 erläutert.

Figur 4 zeigt den Fassungsstein 12 nebst eingesetzten Kontakten entsprechend der Schnittlinie IV-IV in Figur 3.

Der Versorgungskontakt 23 ist in Einsteckrichtung X in die Kontakthöhle 26 des Stutzens 21 eingeschoben und liegt mit seiner Stirnfläche 36 am Stützschenkel 41 des Fassungskontaktes 22 an und hält diesen in dem zweiten Aufnahmeraum 51 fest. Die Befestigungsarme 35 des Versorgungskontaktes 23 hintergreifen aufgrund ihrer seitlichen, zur Kontakthöhlenwand gerichteten Spreizung eine von der Kontakthöhlenwand ausgebildete Befestigungskontur, die hier als Wandvorsprung 54 ausgebildet ist.

Als Bewegungsendanschlag in Einsteckrichtung X dient ein vom Fassungsstein 12 ausgebildeter Fassungsboden 55, der die Kontakthöhlen 26 in Einsteckrichtung X begrenzt (siehe auch Figur 5).

Handelt es sich bei den Befestigungsarmen 35 um federrückstellelastisch nach außen, also in Richtung Kontakthöhlenwandung gespreizte Befestigungsmittel, werden diese beim Einschieben des Versorgungskontaktes 23 in den jeweiligen Stutzen 21 zunächst nach innen verdrängt, bis sie am Wandvorsprung 54 vorbei geglitten sind. Die Federrückstellelastizität des Materials führt dann zu einer Spreizbewegung in Ausgangslage, wodurch der Wandvorsprung 54 hintergriffen wird, so dass eine Auszugsbewegung des Versorgungskontaktes 23 entgegen der Einsteckrichtung X aus dem Fassungsstein 12 hinaus sicher verhindert ist.

Sind die Befestigungsmittel hingegen als plastisch verformbare Befestigungsarme ausgeführt, so weisen diese vor der abgeschlossenen Montage des Versorgungskontaktes 23 geradlinig, d.h. ungespreizt, entgegen der Einsteckrichtung X bzw. in Richtung Flachstecker 30. Nach dem Einsetzen des Versorgungskontaktes 23 in die Kontakthöhle 26 wird dann ein Umformwerkzeug zwischen den jeweiligen Befestigungsarm 35 und den zwischen den Befestigungsarmen 35 gelegenen Einspannabschnitt 31 eingeschoben, welches im Sinne einer plastischen Verformung die Befestigungsarme 35 nach außen spreizt, bis diese den Wandvorsprung 54 sicher hintergreifen und eine Rückzugsbewegung des Versorgungskontaktes 23 entgegen der Einsteckrichtung X sicher verhindern.

### Bezugszeichenliste

- 10: Gargeräteleuchte

- 11: Gargeräte-Lampenfassung

- 12: Fassungsstein
- 13: Leuchtenglas
- 14: Aufnahmeausnehmung
- 15: Wand
- 16: Einsetzöffnung
- 17: Montageflansch
- 18: Haltering
- 19: Lampensockel
- 20: G9-Lampe
- 21: Stutzen
- 22: Fassungskontakt
- 23: Versorgungskontakt
- 24: Zentrierrippe
- 25: Belüftungsspalt
- 26: Kontakthöhlen
- 27: Einstecköffnung
- 28: Haltenase
- 29: Sockelaufnahme
- 30: Flachstecker
- 31: Einspannabschnitt
- 32: Klemmnase
- 33: Befestigungsmittel
- 34: Kontaktabschnitt
- 35: Befestigungsarm
- 36: Stirnfläche

- 40: erster Kontaktschenkel
- 41: Stützschenkel
- 42: zweiter Kontaktschenkel
- 43: Andruckfeder

- 50: erster Aufnahmeraum
- 51: zweiter Aufnahmeraum
- 52: Schlitz
- 53: gemeinsamer Aufnahmeabschnitt
- 54: Wandvorsprung

## Patentansprüche

1. Gargeräte-Lampenfassung (11),
- mit einem Fassungsstein (12),
- mit wenigstens einem Versorgungskontakt (23), der der Anbindung eines Anschlussleiters zur Spannungsversorgung einer Lampe dient,
- mit wenigstens einem Fassungskontakt (22), der mit dem Versorgungskontakt (23) elektrisch verbunden ist und der Anbindung eines Sockelkontaktes der Lampe dient,
- mit einer vom Fassungsstein (12) ausgebildeten Kontakthöhle (26), in welcher der Fassungskontakt (22) angeordnet ist,
- mit einem Befestigungsmittel (33), mittels dessen der Versorgungskontakt (23) am Fassungsstein (12) befestigt ist,
- wobei das Befestigungsmittel (33) einstückiger und/oder stoffschlüssiger Bestandteil des Versorgungskontaktes (23) ist, und
- wobei der Fassungsstein (12) eine Befestigungskontur aufweist, in welche das Befestigungsmittel (33) des Versorgungskontaktes (23) eingreift,
**dadurch gekennzeichnet, dass**
- der Versorgungskontakt (23) und der Fassungskontakt (22) zwei voneinander getrennte Bauteile sind,
- der Fassungskontakt (22) von dem am Fassungsstein (12) festgelegten Versorgungskontakt (23) gehalten ist.

2. Gargeräte-Lampenfassung nach Anspruch 1, **dadurch gekennzeichnet, dass** der Fassungsstein (12) an seiner zu einem Leuchtenglas (13) zugewandten Oberseite eine Aufnahmeausnehmung (14) aufweist.

3. Gargeräte-Lampenfassung nach Anspruch 2, **dadurch gekennzeichnet, dass** in der Aufnahmeausnehmung (14) ein Haltering (18) einsitzt, der die Gargeräte-Lampenfassung (11) in einer Leuchtenausnehmung eines Gargerätes hält.

4. Gargeräte-Lampenfassung (11) nach einem der Ansprüche 1 bis 3, **dadurch gekennzeichnet, dass** der Versorgungskontakt (23) in der Kontakthöhle (26) angeordnet ist und über eine Einstecköffnung (27) der Kontakthöhle (26) zugänglich ist.

5. Gargeräte-Lampenfassung (11) nach Anspruch 2 und 4, **dadurch gekennzeichnet, dass** die Befestigungskontur von den Wänden der Kontakthöhle (26) ausgebildet ist und von dem Befestigungsmittel (33) des Versorgungskontaktes (23) hintergriffen ist.

6. Gargeräte-Lampenfassung (11) nach einem der vorhergehenden Ansprüche, **dadurch gekennzeichnet, dass** das Befestigungsmittel (33) als wenigstens ein am Versorgungskontakt (23) angebundener plastisch verformbarer oder rückstellelastischer Befestigungsarm (35) ausgebildet ist.

7. Gargeräte-Lampenfassung (11) nach Anspruch 2, 4, 5 und 6, **dadurch gekennzeichnet, dass** die Befestigungskontur als Wandvorsprung ausgebildet ist, welche vom Befestigungsarm (35) hintergriffen ist.

8. Gargeräte-Lampenfassung (11) nach Anspruch 1 und 4, **dadurch gekennzeichnet, dass** die Kontakthöhle (26) einen ersten Aufnahmeraum (50) für den Fassungskontakt (22) und einen zweiten Aufnahmeraum (51) für den Versorgungskontakt (23) aufweist und dass der erste Aufnahmeraum (50) und der zweite Aufnahmeraum (51) einen gemeinsamen Aufnahmeabschnitt (53) miteinander teilen.

9. Gargeräte-Lampenfassung (11) nach Anspruch 3 und 8, **dadurch gekennzeichnet, dass** der Fassungskontakt (22) und der Versorgungskontakt (23) im gemeinsamen Aufnahmeabschnitt (53) einsitzen und der Fassungskontakt (22) sich am Versorgungskontakt (23) abstützend gehalten ist.

10. Gargeräte-Lampenfassung (11) nach Anspruch 9, **dadurch gekennzeichnet, dass** der Fassungskontakt (22) und der Versorgungskontakt (23) entlang einer gemeinsamen Einsteckrichtung (X) durch die Einstecköffnung (27) in die Kontakthöhle (26) eingesetzt sind und der Fassungskontakt (22) dem Versorgungskontakt (23) in Einsteckrichtung (X) vorgeordnet ist.

11. Gargeräte-Lampenfassung nach Anspruch 4, **dadurch gekennzeichnet, dass** sich die Einstecköffnung (27) auf der Unterseite des Fassungssteins (12) befindet.

12. Gargeräte-Lampenfassung nach Anspruch 10 und 11, **dadurch gekennzeichnet, dass** die Einsteckrichtung in Richtung eines Leuchtenglases (13) gerichtet ist.

## Claims

1. Cooking device lamp holder (11),
- having a holder block (12),
- having at least one power contact (23) that serves to connect a connecting conductor to the power supply of a lamp,
- having at least one holder contact (22) that is electrically connected to the power contact (23) and serves to connect a socket contact of the lamp,
- having a contact cavity (26) formed by the holder block (12), in which the holder contact (22) is arranged,
- having a fixing means (33), by means of which the supply contact (23) is fixed to the holder block (12),
- wherein the fixing means (33) is a single-piece and/or materially bonded component of the power contact (23) and
- wherein the holder block (12) has a fixing contour with which the fixing means (33) of the power contact (23) engages,
**characterised in that**
- the supply contact (23) and the holder contact (22) are two separate components from each other,
- the holder contact (22) is held by the power contact (23) fixed to the holder block (12).

2. Cooking device lamp holder according to claim 1,
**characterised in that**
the holder block (12) has a receiving recess (14) on its top side facing a lamp lens (13).

3. Cooking device lamp holder according to claim 2,
**characterised in that**
a retaining ring (18) sits in the receiving recess (14), said retaining ring holding the cooking device lamp holder (11) in a lamp recess of a cooking device.

4. Cooking device lamp holder (11) according to one of claims 1 to 3,
**characterised in that**
the supply contact (23) is arranged in the contact cavity (26) and is accessible via an insertion opening (27) of the contact cavity (26).

5. Cooking device lamp holder (11) according to claims 2 and 4,
**characterised in that**
the fixing contour is formed by the walls of the contact recess (26) and is engaged from behind by the fixing means (33) of the power contact (23).

6. Cooking device lamp holder (11) according to one of the preceding claims,
**characterised in that**
the fixing means (33) is formed as at least one plastically deformable or resilient fixing arm (35) connected to the power contact (23).

7. Cooking device lamp holder (11) according to claims 2, 4, 5 and 6,
**characterised in that**
the fixing contour is formed as a wall ledge that is engaged from behind by the fixing arm (35).

8. Cooking device lamp holder (11) according to claims 1 and 4,
**characterised in that**
the contact recess (26) has a first receiving chamber (50) for the holder contact (22) and a second receiving chamber (51) for the power contact (23) and **in that** the first receiving chamber (50) and the second receiving chamber (51) share a mutual receiving portion (53) with each other.

9. Cooking device lamp holder (11) according to claims 3 and 8,
**characterised in that**
the holder contact (22) and the power contact (23) sit in the mutual receiving portion (53) and the holder contact (22) is held in a supporting manner on the power contact (23).

10. Cooking device lamp holder (11) according to claim 9,
**characterised in that**
the holder contact (22) and the power contact (23) are installed along a shared insertion direction (X) through the insertion opening (27) into the contact recess (26) and the holder contact (22) is arranged ahead of the power contact (23) in the insertion direction (X).

11. Cooking device lamp holder according to claim 4,
**characterised in that**
the insertion opening (27) is arranged on the underside of the holder block (12).

12. Cooking device lamp holder according to claims 10 and 11,
**characterised in that**
the insertion direction is directed in the direction of a lamp lens (13).

## Revendications

1. Douille de lampe pour appareil de cuisson (11), comprenant :
- un bloc de douille (12),
- au moins un contact d'alimentation (23) qui sert à connecter un conducteur de raccordement pour l'alimentation en tension d'une lampe,
- au moins un contact de douille (22) qui connecté de façon électrique au contact d'alimentation (23) et qui sert à connecter un contact de culot de la lampe,
- une cavité de contact (26) qui est formée par le bloc de douille (12) et à l'intérieur de laquelle le contact de douille (22) est agencé, et
- le moyen de fixation (33) à l'aide desquels le contact d'alimentation (23) est fixé au bloc de douille (12),
dans laquelle
- le moyen de fixation (33) font partie intégrante du contact d'alimentation (23) et/ou sont joints par assemblage à celui-ci, et
- le bloc de douille (12) présente un contour de fixation à l'intérieur duquel le moyen de fixation (33) du contact d'alimentation (23) s'engagent,
**caractérisée en ce que**
- le contact d'alimentation (23) et le contact de douille (22) sont deux composants distincts l'un de l'autre, et
- le contact de douille (22) est maintenu par le contact d'alimentation (23) fixé au bloc de douille (12).

2. Douille de lampe pour appareil de cuisson selon la revendication 1, **caractérisée en ce que** le bloc de douille (12) comporte un évidement de réception (14) sur sa face supérieure orientée en direction d'un verre de lampe (13).

3. Douille de lampe d'appareil de cuisson selon la revendication 2, **caractérisée en ce qu'**une bague de retenue (18) est logée à l'intérieur de l'évidement de réception (14) et retient la douille de lampe d'appareil de cuisson (11) à l'intérieur d'un évidement de lampe d'un appareil de cuisson.

4. Douille de lampe d'appareil de cuisson (11) selon l'une quelconque des revendications 1 à 3, **caractérisée en ce que** le contact d'alimentation (23) est agencé à l'intérieur de la cavité de contact (26) et est accessible par l'intermédiaire d'une ouverture d'insertion (27) de la cavité de contact (26).

5. Douille de lampe d'appareil de cuisson (11) selon les revendications 2 et 4, **caractérisée en ce que** le contour de fixation est formé par les parois de la cavité de contact (26) et est engagé par l'arrière par les moyens de fixation (33) du contact d'alimentation (23).

6. Douille de lampe d'appareil de cuisson (11) selon l'une quelconque des revendications précédentes, **caractérisée en ce que** les moyens de fixation (33) se présentent sous la forme d'au moins un bras de fixation (35) qui est connecté au contact d'alimentation (23) de façon plastiquement déformable ou avec une élasticité de rappel.

7. Douille de lampe d'appareil de cuisson (11) selon les revendications 2, 4, 5 et 6, **caractérisée en ce que** le contour de fixation se présente sous la forme d'une saillie de paroi qui est engagée par l'arrière par le bras de fixation (35).

8. Douille de lampe d'appareil de cuisson (11) selon les revendications 1 et 4, **caractérisée en ce que** la cavité de contact (26) présente un premier espace de réception (50) pour le contact de douille (22) et un second espace de réception (51) pour le contact d'alimentation (23), et **en ce que** le premier espace de réception (50) et le second espace de réception (51) partagent une section de réception commune (53).

9. Douille de lampe d'appareil de cuisson (11) selon les revendications 3 et 8, **caractérisée en ce que** le contact de douille (22) et le contact d'alimentation (23) sont logés à l'intérieur de la section de réception commune (53) et le contact de douille (22) est maintenu en prenant appui sur le contact d'alimentation (23).

10. Douille de lampe d'appareil de cuisson (11) selon la revendication 9, **caractérisée en ce que** le contact de douille (22) et le contact d'alimentation (23) sont insérés à l'intérieur de la cavité de contact (26) le long d'une direction d'insertion commune (X) à travers l'ouverture d'insertion (27), et **en ce que** le contact de douille (22) est disposé en amont du contact d'alimentation (23) dans la direction d'insertion (X).

11. Douille de lampe d'appareil de cuisson selon la revendication 4, **caractérisée en ce que** l'ouverture d'insertion (27) est située sur la face inférieure du bloc de douille (12).

12. Douille de lampe d'appareil de cuisson selon les revendications 10 et 11, **caractérisée en ce que** la direction d'insertion est orientée en direction d'un verre de lampe (13).
